# FASCICULE DE BREVET EUROPEEN

(11) **EP 1 182 360 B1**
(45) Date de publication et mention de la délivrance du brevet: **11.08.2004**
(21) Numéro de dépôt: 01401622.4
(22) Date de dépôt: 19.06.2001
(51) Int. Cl.: F15B 15/28

(54) **Ensemble constitué d'un détecteur de la position d'un piston de vérin et du dispositif de montage de ce détecteur sur le corps dudit vérin**
Aus einem Positionsdetektor eines Arbeitszylinders und einer Montierungsvorrichtung des Positionsdetektors auf dem Gehäuse des Arbeitszylinders bestehende Einrichtung
Arrangement made of a position detector of a piston/cylinder assembly and a mounting device for the detector on the housing of the cylinder

(30) Priorité: 17.07.2000 FR 0009332
(43) Date de publication de la demande: 27.02.2002
(73) Titulaire: Asco Joucomatic, 92500 Rueil Malmaison (FR)
(72) Inventeur: Schmidt, Michel, 28360 Prunay Le Gillon (FR)
(74) Mandataire: Peaucelle, Chantal

(56) Documents cités:
- WO-A-91/19907
- DE-A- 4 127 204
- DE-A- 19 653 222
- US-A- 5 290 981

## Description

La présente invention est relative à un ensemble constitué d'un détecteur de positionnement d'un piston de vérin pneumatique ou hydraulique et du dispositif de montage de ce détecteur sur le corps de ce dernier.

Il est connu de positionner un détecteur de position, tel qu'un détecteur de proximité magnétique, sur le corps d'un vérin pneumatique ou hydraulique afin de détecter la position du piston de ce vérin.

Dans un des arrangements connus de montage d'un tel détecteur, un rail support comportant une rainure est monté axialement sur le corps du vérin, entre ses deux extrémités. On connaît également un autre dispositif dans lequel la rainure est directement intégrée sur le corps du vérin.

Le détecteur est alors disposé dans cette rainure et est maintenu en position à l'aide d'organes de fixation appropriés (du type vis, etc...).

EP-A-0 894 983, WO 91/19907, DE 196 53 222 constituent des exemples illustrant ces techniques connues.

De telles configurations présentent l'avantage de pouvoir ajuster la position du détecteur le long de la rainure, dans la direction axiale du corps du vérin, ce qui permet de choisir la position du piston que l'on souhaite détecter.

Cependant, lorsqu'il est nécessaire de démonter le détecteur ainsi disposé dans la rainure afin de procéder par exemple à des opérations de maintenance, une telle installation présente l'inconvénient d'avoir à effectuer le démontage complet du vérin ou de tout dispositif mécanique intégrant ce dernier.

Notamment, lorsqu'il s'agit d'un rail monté sur le corps du vérin, le détecteur est classiquement inséré dans le rail support par l'une des extrémités de ce dernier, et il est donc nécessaire de le démonter avant de pouvoir retirer ledit détecteur.

On comprendra aisément que cette opération de démontage est gênante, car elle entraîne une perte de temps, notamment lorsque le vérin ou le dispositif intégrant ce dernier est difficile d'accès.

Par ailleurs, la forme particulière de tels détecteurs est généralement telle que, lorsqu'ils sont montés dans leur rainure de support, ils font saillie par rapport à ce support de sorte que ces détecteurs présentent une surface importante exposée aux éventuels chocs qui risqueraient de les dérégler, voire de les endommager.

La présente invention vise à pallier de tels inconvénients en proposant un ensemble constitué d'un détecteur de position d'un piston de vérin pneumatique ou hydraulique et d'un dispositif de montage de ce détecteur sur le corps dudit vérin, qui permet un démontage très facile du détecteur, sans avoir à désassembler le vérin en entier, et dont la forme particulière permet audit détecteur de ne pas être saillant par rapport à son support.

A cet effet, l'ensemble selon l'invention comprend un rail monté sur la surface externe dudit corps et disposé selon son axe, ledit rail comportant une rainure dont la section droite en forme de queue d'aronde est apte à recevoir ledit détecteur, caractérisé en ce que le détecteur comporte au moins un pivot solidaire d'une vis ou analogue, ledit pivot pouvant occuper deux positions obtenues par rotation de ladite vis ou analogue :
- dans une première position, celui-ci est affleurant aux parois latérales dudit détecteur de façon à permettre le montage dudit détecteur par le dessus de la rainure ;
- dans une seconde position, celui-ci fait saillie par rapport aux parois latérales dudit détecteur de manière à venir se loger dans le fond de ladite rainure, afin de bloquer mécaniquement ledit détecteur sans générer d'effort de compression sur celui-ci.

D'autres caractéristiques et avantages de la présente invention ressortiront de la description faite ci-après, en référence aux dessins annexés qui en illustrent deux exemples de réalisation dépourvus de tout caractère limitatif. Sur les figures :
- la figure 1 est une vue en perspective du dispositif selon l'invention selon un premier mode de réalisation ;
- la figure 2 est une vue en perspective et en éclaté du dispositif selon un second mode de réalisation ;
- la figure 3 est une vue en perspective et en éclaté du dispositif détecteur selon l'invention ;
- la figure 4 est une vue de dessous de la figure 3 ;
- la figure 5 est une vue en coupe selon V-V de la figure 1.

Si on se réfère à la figure 1 qui représente un premier mode de réalisation de l'ensemble selon l'invention, on voit que celui-ci consiste en un détecteur 1 monté sur le corps 2 d'un vérin pneumatique ou hydraulique. Un piston (non représenté) est positionné à l'intérieur du corps 2 dudit vérin de façon à s'y déplacer selon un mouvement de translation alternative.

Lorsque de l'air comprimé ou un liquide sous pression pénètre ou est expulsé de la paire de chambres séparées par le piston, ce dernier se déplace d'avant en arrière dans le corps du vérin. De façon connue, un aimant annulaire devant être détecté par le détecteur 1 est monté sur la surface externe du piston.

Selon un mode préféré de réalisation du détecteur 1, celui-ci se présente sous la forme d'un détecteur de proximité magnétique qui délivre un signal lorsqu'un aimant (l'objet détecté) s'approche de celui-ci. Bien entendu, l'objet détecté et le détecteur ne sont pas limités respectivement à un aimant et à un détecteur de proximité magnétique. Par exemple, l'objet détecté peut être réalisé en métal et le détecteur peut être un détecteur à haute fréquence qui détecte un signal induit et le transforme en signal de sortie.

Le dispositif de montage du détecteur 1 selon l'invention comprend, de façon connue, un rail 3 grâce auquel ledit détecteur est positionné sur le corps 2 du vérin pneumatique ou hydraulique.

Selon une caractéristique avantageuse de l'invention, ce rail 3 est, soit rapporté sur le corps 2 du vérin à l'aide d'organes de fixation appropriés (cf. figure 1), soit il fait partie intégrante de la surface extérieure dudit corps du vérin (cf. figure 2).

Le rail 3 comporte une rainure 4 dont la section droite en forme de queue d'aronde est apte à recevoir le détecteur 1 (cf. figure 5).

Le détecteur 1 est alors monté par le dessus dudit rail, dans la rainure 4 aménagée sur celui-ci, ce qui évite d'avoir à démonter cette dernière lors de la mise en place ou du retrait dudit détecteur.

Pour ce faire, on installe sur le détecteur 1 au moins un pivot 5 solidaire d'une vis 6 ou analogue. Ce pivot est positionné dans une lumière 7 aménagée sur ledit détecteur et peut occuper deux positions qui sont obtenues par simple rotation de la vis 6 ou analogue :
- dans une première position, le pivot 5 est affleurant aux parois latérales dudit détecteur de manière à permettre le montage du détecteur 1 par le dessus de la rainure 4 ;
- dans une seconde position (cf. figure 4), le pivot fait saillie par rapport aux parois latérales dudit détecteur de façon à venir se loger dans le fond de la rainure 4, afin de bloquer mécaniquement le détecteur 1 sans générer d'effort de compression sur celui-ci.

Afin de passer d'une position du pivot 5 à l'autre, une simple rotation de la vis 6 suffit. Cette rotation peut être effectuée par exemple à l'aide d'un tournevis standard.

Dans un premier temps, on positionne le pivot 5 de façon que celui-ci soit affleurant aux parois latérales dudit détecteur. Celui-ci est alors inséré dans la rainure 4 par le dessus de celle-ci, et une simple rotation de la vis 6 solidaire du pivot 5 permet de maintenir le détecteur 1 en place dans ladite rainure.

En effet, cette rotation de la vis 6 ou analogue a pour effet de positionner le pivot 5 de façon que celui-ci fasse saillie par rapport aux parois latérales du détecteur 1. Le pivot vient alors s'insérer dans le fond de la rainure 4 en forme de queue d'aronde, remonte légèrement sous l'effet de la rotation de ladite vis, et vient ainsi bloquer ledit détecteur en position, sans générer d'effort de compression sur celui-ci (cf. figure 5).

Par ailleurs, le détecteur 1 peut coulisser dans la rainure 4 afin de choisir la position du piston que l'on souhaite détecter. Pour ce faire, une rotation de la vis 6 ou analogue permet alors de repositionner le pivot 5 dans la lumière 7 afin de permettre le déplacement du détecteur le long du corps 2 du vérin.

La présence de ce pivot faisant saillie latéralement au fond de la rainure en forme de queue d'aronde augmente ainsi la stabilité mécanique de l'ensemble et permet au détecteur d'être utilisé dans des applications délicates telles que dans un environnement vibratoire, dans des applications soumises à des chocs ou à des variations de température, etc...

Bien entendu, on pourra installer une pluralité de rails 3 à différentes positions sur la surface externe du corps 2 du vérin de façon à recevoir un ou plusieurs détecteurs de position du piston dudit vérin.

Selon une autre caractéristique de l'invention, le détecteur 1 possède une surface supérieure telle que, lorsque ledit détecteur est monté dans la rainure 4, cette surface soit affleurante au rail 3. Ainsi, le détecteur ne fait pas saillie par rapport à la rainure 4 en forme de queue d'aronde ce qui permet de le protéger d'éventuels chocs et de mauvaises manipulations pouvant le dérégler, voire l'endommager.

Selon encore une autre caractéristique de l'invention, le dispositif peut comporter une plaque 8 apte à être positionnée dans la rainure 4 de façon à maintenir en position un câble d'alimentation 9 du détecteur 1 dans le fond de ladite rainure. Cette plaque 8, associée à la forme particulière du détecteur 1, permet ainsi d'éviter tout dérèglement involontaire de la position du détecteur, l'ensemble étant parfaitement intégré à l'intérieur de la rainure 4.

La présente invention telle que décrite précédemment offre de multiples avantages ; notamment elle apporte un dispositif de montage d'un détecteur simple à réaliser, d'utilisation facile qui permet la mise en place et le retrait du détecteur sans avoir à démonter le vérin ou tout dispositif mécanique intégrant ce dernier.

## Revendications

1. Ensemble constitué d'un détecteur (1) de la position d'un piston de vérin pneumatique ou hydraulique et du dispositif de montage de ce détecteur sur le corps (2) dudit vérin, comprenant un rail (3) monté sur la surface externe dudit corps et disposé selon son axe, ledit rail comportant une rainure (4) dont la section droite en forme de queue d'aronde est apte à recevoir ledit détecteur, et **caractérisé en ce que** le détecteur comporte au moins un pivot (5) solidaire d'une vis (6) ou analogue, ledit pivot pouvant occuper deux positions obtenues par rotation de ladite vis ou analogue :
- dans une première position, celui-ci est affleurant aux parois latérales dudit détecteur de façon à permettre le montage dudit détecteur par le dessus de la rainure ;
- dans une seconde position, celui-ci fait saillie par rapport aux parois latérales dudit détecteur de manière à venir se loger dans le fond de ladite rainure, afin de bloquer mécaniquement ledit détecteur sans générer d'effort de compression sur celui-ci.

2. Ensemble selon la revendication 1, **caractérisé en ce que** le détecteur (1) possède une surface supérieure telle que, lorsque ledit détecteur est monté dans la rainure (4), cette surface soit affleurante au rail (3) afin de protéger ledit détecteur d'éventuels chocs.

3. Ensemble selon l'une des revendications 1 ou 2, **caractérisé en ce qu'**il comporte une plaque (8) positionnée dans la rainure (4) de façon à maintenir en position un câble d'alimentation (9) du détecteur (1) dans le fond de ladite rainure.

4. Ensemble selon l'une quelconque des revendications précédentes, **caractérisé en ce que** le rail (3) est rapporté sur le corps (2) dudit vérin.

5. Ensemble selon l'une quelconque des revendications 1 à 3, **caractérisé en ce que** le rail (3) fait partie intégrante de la surface extérieure du corps (2) dudit vérin.

## Patentansprüche

1. Aufbau, der aus einem Detektor (1) der Position des Kolbens eines Pneumatik- oder Hydraulikzylinders und einer Vorrichtung zum Anbringen des Detektors am Gehäuse (2) dieses Kolbens besteht, welche eine Schiene (3) umfasst, die an der Außenseite des Gehäuses angebracht und in dessen Achse angeordnet ist und eine Nut (4) enthält, deren schwalbenschwanzförmiger Querschnitt in der Lage ist, den Detektor aufzunehmen, **dadurch gekennzeichnet, dass** der Detektor mindestens einen Zapfen (5) enthält, der mit einer Schraube (6) oder dergleichen fest verbunden ist und zwei Positionen einnehmen kann, die durch Drehung der Schraube oder dergleichen
- in eine erste Position, die mit den Seitenwänden des Detektors derart bündig abschließt, dass die Anbringung des Detektors in der Nut möglich wird, und
- in eine zweiten Position, die in Bezug auf die Seitenwände des Detektors derart vorsteht, dass sie den Boden der Nut erreicht, um den Detektor mechanisch zu blockieren, ohne darauf Druckkräfte auszuüben,
erhalten werden.

2. Aufbau nach Anspruch 1, **dadurch gekennzeichnet, dass** der Detektor (1) eine größere Fläche derart besitzt, dass, wenn er in der Nut (4) angebracht ist, diese Fläche mit der Schiene (3) bündig abschließt, um den Detektor vor eventuellen Stößen zu schützen.

3. Aufbau nach Anspruch 1 oder 2, **dadurch gekennzeichnet, dass** sie ein Blech (8) enthält, das in der Nut (4) derart angeordnet ist, dass ein Zuleitungskabel (9) des Detektors (1) am Boden dieser Nut an seiner Stelle gehalten wird.

4. Aufbau nach einem der vorhergehenden Ansprüche, **dadurch gekennzeichnet, dass** die Schiene (3) an das Gehäuse (2) des Kolbens angesetzt ist.

5. Aufbau nach einem der Ansprüche 1 bis 3, **dadurch gekennzeichnet, dass** die Schiene (3) integrierter Bestandteil der Außenseite des Gehäuses (2) des Kolbens ist.

## Claims

1. Assembly consisting of a detector (1) of the position of a pneumatic or hydraulic jack piston, and of the device for mounting this detector on the body (2) of said jack, comprising a rail (3) mounted on the external surface of said body and disposed along the axis thereof, said rail comprising a groove (4) of which the dovetail-shaped cross-section is adapted to receive said detector, and **characterised in that** the detector comprises at least one pivot (5) integral with a screw (6) or the like, said pivot being able to occupy two positions obtained by rotation of said screw or the like:
- in a first position, the pivot is flush with the lateral walls of said detector so as to allow said detector to be mounted above the groove;
- in a second position, the pivot projects from the lateral walls of said detector so as to be accommodated in the bottom of said groove and mechanically block said detector without generating a compressive stress thereon.

2. Assembly according to claim 1, **characterised in that** the detector (1) has an upper surface which is such that, when said detector is mounted in the groove (4), this surface is flush with the rail (3) so as to protect said detector from possible impacts.

3. Assembly according to either of claims 1 and 2, **characterised in that** it comprises a plate (8) positioned in the groove (4) so as to hold a supply cable (9) of the detector (1) in position in the bottom of said groove.

4. Assembly according to any of the preceding claims, **characterised in that** the rail (3) is attached to the body (2) of said jack.

5. Assembly according to any of claims 1 to 3, **characterised in that** the rail (3) forms an integral part of the external surface of the body (2) of said jack.
